# EUROPÄISCHE PATENTSCHRIFT

(11) **EP 0 437 472 B1**
(45) Veröffentlichungstag und Bekanntmachung des Hinweises auf die Patenterteilung: **15.09.1993**
(21) Anmeldenummer: 89911055.5
(22) Anmeldetag: 05.10.1989
(51) Int. Cl.: D03D 47/36, B65H 57/24

(54) **FADENSPEICHER- UND -LIEFERVORRICHTUNG**
THREAD STORAGE AND DELIVERY DEVICE
DISPOSITIF DE STOCKAGE ET D'APPROVISIONNEMENT EN FIL

(30) Priorität: 07.10.1988 DE 3834231; 17.10.1988 DE 3835319; 28.10.1988 DE 3836833
(43) Veröffentlichungstag der Anmeldung: 24.07.1991
(73) Patentinhaber: IRO AB, S-523 01 Ulricehamn (SE)
(72) Erfinder: BENGTSSON, Alf, S-510 20 Fritsla (SE); JOSEFSSON, Pär, S-502 51 Boras (SE)
(74) Vertreter: Grünecker, Kinkeldey, Stockmair & Schwanhäusser Anwaltssozietät
(86) Internationale Anmeldenummer: EP8901166
(87) Internationale Veröffentlichungsnummer: WO9004058

(56) Entgegenhaltungen:
- EP-A- 0 230 633
- CH-A- 624 644
- FR-A- 1 334 286
- FR-A- 2 088 527

## Beschreibung

Die Erfindung betrifft eine Fadenspeicher- und -liefervorrichtung der im Oberbegriff des Patentanspruchs 1 angegebenen Art.

Bei Fadenspeicher- und -liefervorrichtungen soll der Faden auf seinem Fadenweg durch die Vorrichtung möglichst schonend behandelt und möglichst geringen Reibbelastungen unterworfen werden, wenn er mit Komponenten der Vorrichtung mehrfach in Kontakt kommt, wobei sich zum Teil die Komponenten der Vorrichtung relativ zum laufenden Faden drehen, der Faden mitgenommen und umgelenkt wird, bzw. relativ zu stillstehenden Kommponenten umläuft, oszilliert, ruckweise beschleunigt und verzögert und zwischen beabstandeten Leitflächen ballonbildend bewegt wird. Wo Kontakte des Fadens zu erwarten sind, werden üblicherweise Fadenleitflächen vorgesehen, die mit keramischem Sintermaterial beschichtet sind oder daraus bestehen. Bis heute wird hierfür herkömmliches abriebfestes Sintermaterial eingesetzt. Bei modernen Fadenspeicher- und -liefervorrichtungen für moderne Textilmaschinen, z.B. Düsenwebmaschinen, wird trotz zunehmend höherer Fadenlaufgeschwindigkeiten, z.B. 2.000 m/min. und mehr, eine immer kompaktere Bauweise angestrebt, so daß speziell den im Fadenweg auf den Faden einwirkenden Kräften steigende Bedeutung beikommt. Die Qualität einer Fadenspeicher- und -liefervorrichtung wird nämlich nach der Zuverlässigkeit beurteilt, d.h., der Frequenz der Fadenbrüche im Betrieb, weil jeder Fadenbruch einen Stillstand der versorgten Textilmaschine und ggf. weiterer, nachgeschalteter Anlagen bedingt. Jeder Stillstand führt zu einem Produktionsausfall mit hohen Verlustkosten. Fadenbrüche treten überwiegend zwischen dem Zuführbereich und dem Speicherorgan der Fadenspeicher- und liefervorrichtung auf, d.h. dort, wo in der Regel gepaart mit Reibung eine Umlenkung des Fadens eintritt. So daß die Vermutung naheliegt, daß zwischen der Frequenz der Fadenbrüche und den Fadenleitflächen sowie der Einwirkung der Fadenleitflächen auf den Faden ein Zusammenhang besteht.

Eine solche Fadenspeicher- und -liefervorrichtung ist aus CH-A-62 46 44 bekannt. Ein erster, ringförmiger Fadenleitkörper ist im inneren Ende des als Rohr ausgebildeten Wickelorgans angeordnet. Ein weiterer Fadenleitkörper mit einer den Faden über einen großen Umlenkwinkel umlenkenden Fadenleitfläche ist im außenliegenden Ende des Rohres angebracht. Die Fadenleitkörper bestehen aus keramischem Werkstoff.

Aus FR-A-13 34 286 ist es bekannt, für das Führen von textilen oder metallischen Fäden Formteile zu verwenden, die aus 0,05 bis 2,0mm groben, sphärischen Hartstoff-Partikeln und einem die Partikel einbindenden Kunststoff bestehen, um die Abnutzung durch Reibungseinflüsse zu minimieren.

Der Erfindung liegt die Aufgabe zugrunde, eine Fadenspeicher- und -liefervorrichtung der eingangs genannten Art zu schaffen, mit der die Frequenz der Fadenbrüche verringerbar ist.

Die gestellte Aufgabe wird erfindungsgemäß durch die im kennzeichnenden Teil des Patentanspruchs 1 angegebenen Merkmale gelöst.

Durch die Verwendung dieses hochdichten und durch isostatisches Heißpressen in einer Einkapselung verarbeiteten Sintermaterials läßt sich überraschend die Frequenz der Fadenbrüche verringern. Die Ursache für diese überraschende Verbesserung liegt vermutlich in dem spürbar verringerten Reibungswiderstand des Fadens an der Leitfläche, der zu geringeren mechanischen Belastungen für den Faden führt. Erstaunlicherweise zeigt sich, daß mit diesem hochdichten Sintermaterial für praktisch alle Fadenarten und Qualitäten eine Verminderung der Reibung gegenüber der Reibung an herkömmlichem keramischem Sintermaterial eintritt, d.h., daß bei einem Synthetikfaden und bei einem Baumwollfaden zwar nominell verschiedene Reibungen meßbar sind, daß die Reibung aber jeweils geringer ist als an herkömmlichem keramischem Sintermaterial. Dabei kann für die geringe Reibung mitentscheidend sein, daß der den Fadenleitkörper bzw. die Fadenleitfläche bildende Sinterformteil auf ganz bestimmte Weise, nämlich nach einem isostatischen Heißpreß-Sinterverfahren in einer Einkapselung hergestellt wird. Diese Voraussetzung spielt sowohl mit der Hartstoff-Auswahl als auch alleine eine Rolle. Das isostatische Heißpreß-Sintern in einer Kapselhülle verhindert, daß fremde oder den mechanischen bzw. thermischen Eigenschaften abträgliche Substanzen in die Sinterrohmasse eindringen und die hervorragende Gleiteigenschaft der Oberfläche des Sinterformteils beeinträchtigen könnten. Dabei leisten bei den verwendeten Hartstoffen mögliche geringe Korngrößen um 1 Mikron einen wichtigen Beitrag zum hervorragenden Gleitverhalten.

Durch isostatisches Heißpressen in einer Einkapselung hergestellte Formteile aus Hartstoff-Sintermaterial werden auf verschiedenen Gebieten der Technik dann eingesetzt, wenn hohe mechanische Belastungen in Kombination mit starken thermischen Belastungen (Hochtemperaturbereich) auftreten. Beispielsweise werden solche hochdichten Hartstoff-Sinterformteile für Turbinenschaufeln, Brennraumauskleidungen, Düsen, Pumpenteile, Ventilsitze, Schneidwerkzeugeinsätze, Wälzkörper für Wälzlager, Komponenten für Schlagmühlen, und dgl. verwendet. Einsatzzwecke, bei denen weder die hohe mechanische Festigkeit noch die Hochtemperaturfestigkeit eine Rolle spielen, sind für durch isostatisches Heißpressen in einer Einkapselung hergestellte Hartstoff-Sinterformteile nicht bekannt.

Vorteilhafte Ausführungsformen des Erfindungsgegenstandes gehen aus den Unteransprüchen hervor. Für die hervorragenden Gleiteigenschaften der Fadenleitflächen und damit für die geringen Reibbelastungen am Faden spielt neben dem Herstellverfahren auch die Hartstoffauswahl eine wichtige Rolle. Die Hartstoffelementengruppe Si, B, Ti, Zr, Hf, V, Nb, Ta, Cr, Mo, W (Silizium, Bor, Titan, Zirkonium, Hafnium, Vanadium, Niob, Tantal, Chrom, Molybdän, Wolfram), insbesondere Silizium und/oder Bor, führen in dem hochdichten Sintermaterial zu für die verschiedenen Fäden sehr günstigen Gleiteigenschaften, wobei auch die bei diesen Stoffen mögliche geringe Korngröße um 1 Mikron einen Betrag leistet. Hochdichtes Sintermaterial mit einem Hauptbestandteil von Karbid-, Nitrid- und/oder Karbonitrid-Hartstoffen der angegebenen Elementengruppe zeigt neben der für den hier betroffenen Anwendungszweck sekundären hohen Härte und Formtreue hervorragende Gleiteigenschaft an der den Fäden ausgesetzten Oberfläche, vorausgesetzt, es ist nach einem isostatischen Heißpreßverfahren in einer Einkapselung hergestellt.

Bei allen Ausfürungsformen wird bei dem speziellen Einsatzzweck der durch isostatisches Heißpressen in einer Einkapselung hergestellten, hochdichten Hartstoff-Sinterformteile als Nebenaspekt die hohe Abriebfestigkeit und die hohe mechanische Festigkeit begrüßt, da aufgrund dieser herstellungs- und materialbedingten Vorteile die Fadenleitflächen selbst nach langen Standzeiten und bei abrasiven Fäden keinem spürbaren Verschleiß unterliegen, und weil die Fadenleitkörper grazil und damit leicht gestaltet werden können, was - wenn sie an rotierenden Teilen angebracht sind - zu reduzierten Massenkräften führt.

Anhand der Zeichnung werden Ausführungsformen des Erfindungsgegenstandes erläutert. Es zeigen:
- Fig. 1: eine schematische Darstellung Fadenweges in einer Fadenspeicher- und -liefervorrichtung,
- Fig. 2: eine Seitenansicht mit teilweisem Längsschnitt einer Fadenspeicher- und -liefervorrichtung, und
- Fig. 3a + 3b: einander zugeordnete Ansichten, teilweise im Schnitt eines Fadenleitkörpers, wie er in den Fig. 1 und 2 eingesetzt werden kann.

In Fig. 1 ist ein typischer Laufweg eines Fadens Y durch eine Fadenspeicher- und -liefervorrichtung F schematisch angedeutet, um aufzuzeigen, wie der Faden Y, der in Pfeilrichtung gefördert wird, mehrere im Fadenweg hintereinanderliegende Fadenleitflächen L passiert, diese dabei berührt und umgelenkt und weitergefördert wird. Die Fadenspeicher- und -liefervorrichtung F weist zum Speichern des Fadens in einem aus mehreren Fadenwindungen bestehenden Fadenvorrat 3 ein beispielsweise trommelförmiges Speicherorgan S auf, dessen Außenumfang eine Speicherfläche 2 definiert. Einer Abzugsseite A für den Faden zugewandt ist ein Kopfende des Speicherorgans S mit einem Abzugsrand 4 versehen, über den hinweg der Faden unter Umlenkung abgezogen wird. Die Achse der Vorrichtung und des Speicherorgans S ist mit 5 bezeichnet. Der Faden Y tritt in die Vorrichtung in etwa in Achsrichtung ein und verläßt diese an der Abzugsseite A wiederum nahe der Achse Dort ist eine Fadenleitfläche L in einem Fadenleitkörper 13 vorgesehen, der beispielsweise als Fadenöse ausgebildet und in einer Halterung 6 ortsfest festgelegt ist. Die an der Zuführseite I liegende Fadenleitfläche ist in einem Fadenleitkörper 8 ausgebildet, der im ortsfesten Gehäuse 7 in einer hohlen Hauptwelle 9 festgelegt ist. Mit der Hauptwelle 9 steht eine nicht dargestellte Drehantriebsvorrichtung in Verbindung. Am Ende der Hauptwelle 9 ist eine weitere Fadenleitfläche L in einem Fadenleitkörper 10 vorgesehen, der als Fadenöse ausgebildet ist und die Fadenlaufrichtung von der Achse 5 schräg und radial nach außen umlenkt (Umlenkwinkel 180°-β). An der Hauptwelle 9 ist unter einem Winkell β mit der Achse 5 ein mit dieser drehbarer Rohrstutzen 71 befestigt, der nach außen bis über die Speicherfläche 2 des Speicherorgans S ragt und dort eine weitere Leitfläche L in einem Fadenleitkörper 12 besitzt. Der Rohrstutzen 11 bildet ein Wickelorgan M, bei dessen Drehung der Faden von einer nicht dargestellten Vorratsspule abgezogen und auf Speicherfläche 2 aufgewickelt wird. An der Abzugsseite A wirkt eine Abzugskraft auf den Faden, die ihn nach Bedarf aus dem Fadenvorrat 3 abzieht. Die Drehbewegung der Hauptwelle 9 und des Wickelorgans M erfolgt beispielsweise in Abhängigkeit von der Größe des Fadenvorrates 3, d.h., sobald bei Abzug des Fadens der Fadenvorrat 3 kleiner wird (die Zahl der Windungen), wickelt das Wickelorgan M neuerlich Fadenwindungen auf die Speicherfläche 2. Gegebenenfalls ist ein nicht dargestelltes Vorschuborgan vorgesehen, das die Fadenwindungen im Fadenvorrat in Richtung zum Abzugsrand 4 vorwärtsfördert. Alternativ könnte auch das Speicherorgan S mit zwei ineinandergreifenden Trommelelementen ausgebildet sein, die relativ zueinander schräge und exzentrische Drehachsen besitzen, um auf diese Weise eine Vorschubbewegung für den Fadenvorrat und eine Trennung der Fadenwindungen zu erzeugen. Diese Prinzipien sind hinlänglich bekannt.

Die Fadenleitfläche L im Fadenleitkörper 12 bestimmt für den Faden einen Umlenkbereich mit einem großen, hier sogar mehr als 90° betragenden Umlenkwinkel (180°-∞), der beispielsweise zwischen 175 und 120°, vorzugsweise zwischen 150 und 135°, liegt, wenn α zwischen 15° und 60°, vorzugsweise zwischen 30 bis 40° beträgt. Der Umlenkwinkel wird mitbestimmt durch den Winkel β zwischen der Achse 5 und dem Rohrstutzen 11, der z.B. zwischen 45° und 60° liegt. Dabei wird der Faden Y nicht nur - sowie in dieser Schnittansicht dargestellt - in einer radialen Ebene umgelenkt, sondern zusätzlich noch unter einem mehr als 90° betragenden Winkel entgegengesetzt zur Wickelrichtung des Rohrstutzens 11.

Bei der schematisch angedeuteten Ausführungsform der Fadenspeicher- und -Liefervorrichtung F gemäß Fig. 1 stellt der Bereich des Fadenlaufweges zwischen dem Fadenleitkörper 10 und der Speicherfläche 2 einen besonders kritischen Bereich dahingehend dar, daß hier Fadenbrüche eher auftreten, als bei den Fadenleitflächen L der Fadenleitkörper 8 und 13. Dies ist durch die großen Umlenkwinkel (180°-β, 180° -α, und gegen die Wickelrichtung) und die damit verbundenen Reibungskräfte zwischen dem Faden und den Fadenleitflächen L bedingt.

Damit der Reibungswiderstand in diesem kritischen Bereich gering ist und der Faden Y möglichst schonend behandelt wird, besteht zumindest die Fadenleitfläche L im Fadenleitkörper 12 aus einem hochdichten keramischen Sintermaterial mit einem oder mehreren Karbid-, Nitrid- oder Karbonidnitrid-Hartstoffen der Elementengruppe: Si, B, Ti, Zr, Hf, V, Nb, Ta, Cr, Mo, W, als Hauptbestandteil, vorzugszueise Silizium-Nitrid, dessen Oberfläche für Fäden aller Qualitäten (sowohl synthetische als auch natürliche) optimale Gleiteigenschaften hat. Es reicht dabei aus, wenn die Fadenleitfläche L eine Beschichtung oder Auflage aus diesem hochdichten Sintermaterial besitzt. Zweckmäßigerweise ist aber der Fadenleitkörper 12 zur Gänze ein Formteil aus diesem hochdichten Sintermaterial, der durch isostatisches Heinpressen in einer Kapselhülle hergestellt ist. Das isostatische Heißpressen kann auch ohne Kapselhülle in einem geeigneten Formhohlraum erfolgen.

Da der Faden auf seinem Laufweg auch an den anderen Fadenleitflächen umgelenkt wird und daran reibt, ist es zweckmäßig, wenn auch die anderen Fadenleitflächen, zumindest die mit einem nennenswerten Umlenkwinkel, aus demselben hochdichten Sintermaterial, z.B. mit Siliziumnitrid als Hauptbestandteil, bestehen. Dies gilt auch für den Abzugsrand 4 des Speicherorgans S, wo eine Beschichtung oder ein Einsatzring 16 aus hochdichtem Sintermateriat angebracht ist, um die Fadenteitfläche L auszubilden, über die der Faden beim Abziehen und Umlenken in Richtung zur Achse 5 hin gleitet. Das Speicherorgan S steht bei dieser Ausführungsform still, während sich das Wickelorgan M dreht. Es ist aber auch denkbar, ein umgekehrtes Arbeitsprinzip zu wählen, bei dem das Wickelorgan steht, während sich das Speicherorgan S dreht. Dann ist konstruktionsbedingt häufig eine Fadenteitfläche L nahe oder an der der Abzugsseite A die hinsichtlich Fadenbrüchen kritische Fadenteitfläche mit einem größeren Umlenkwinkel.

Anhand Fig. 2 wird eine praxistaugliche Fadenspeicherund -liefervorrichtung F beschrieben, die nach dem ung das Funktionsprinzip von Fig. 1 arbeitet. Entsprechende Komponenten sind mit den in Fig. 1 verwendeten Bezugszeichen gekennzeichnet.

Das Gehäuse 7, in dem die Hauptwette 9 sowie das Speicherorgan S drehbar gelagert sind, wird mit einer Halterung 14 an einem nicht dargestellten Tragteil befestigt. Im Gehäuse 7 befindet sich ein Antriebsmotor 15 für die Hauptwette 9 mit dem Rohrstutzen 11. Ferner sind im Gehäuse Magneten 17 verteilt, die auf mit dem an sich auf der Hauptwette 9 drehbaren Speicherorgan S verbundene Magneten 18 ausgerichtet sind und bei Drehung der Hauptwette 9 das Speicherorgan S stillhalten. Zwischen den Magneten 17 und 18 greift ein mit der Hauptwette 9 verbundener Wickelkonus 19 durch, an dem sich der Rohrstutzen 11 befindet, in dessen freiem Ende der Fadenleitkörper 12 mit der Leitfläche L des hier größten umlenkwinkels (180°-α) angebracht ist, derart, daß der aus dem Rohrstutzen 11 schräg radial austretende Faden entgegengesetzt zur Wickelrichtung im wesentlichen tangential auf die Speicherfläche 2 des Speicherorgans S aufgelegt wird. Das Speicherorgan S besteht aus zwei ineinandergreifenden Stabtrommelhälften 20a und 20b, wobei die Drehachse der Stabtrommelhälfte 20b mit der Achse 5 fluchtet, während die Drehachse der Stabtrommelhälfte 20a gegenüber der Achse 5 exzentrisch und schräggestellt angeordnet ist, um eine Vorschubbewegung für die Fadendwindungen im nicht dargestellten Fadenvorrat zu erzeugen. Im Inneren des Speicherorgans S ist ein Füllkörper 21 vorgesehen, der das Eindringen von Verunreinigungen verhindert.

Dem Abzugsrand 4 des Speicherorgans S ist ein Bremsring 22 zugeordnet, der mit elastischen Gliedern in bekannter Weise eine Hemmung für den beim Abziehen des Fadens umlaufenden Fadenabzugspunkt bildet. Am Gehäuse 7 ist die längsverlaufende Halterung 6 für den Fadenleitkörper 13 vorgesehen, in der ferner zur überwachung der Größe des Fadenvorrates eine Sensoranordnung 23 untergebracht ist.

Dem Fadenleitkörper 8 ist eine Vorsatzeinheit V vorgesetzt, die einlaßseitig eine weitere Fadenleitfläche L enthält. Die Vorsatzeinheit kann beispielsweise ein Fadenbewegungswächter oder eine Fühleinheit sein. Der Fadenleitkörper 10 ist in der hohlen Hauptwelle 9 untergebracht und verbindet den Kanal in der Hauptwelle 9 mit dem Rohrstutzen 11. Die stärkste Umlenkung im Fadenlaufweg ergibt sich bei dieser Ausführungsform im Fadenleitkörper 12 entlang der Fadenleitfläche L, entsprechend von Fig. 1. Bei anderen Ausführungsbeispielen kann die stärkste Umlenkung aber auch an einer anderen Fadenleitfläche auftreten.

Zumindest die Fadenleitfläche L im Fadenleitkörper 12 besteht aus hochdichtem Sintermaterial, z.B. mit dem Hauptbestandteil Silizium-Nitrid. Jedoch können auch die anderen im Fadenweg vorgesehenen Fadenleitflächen L aus demselben Material bestehen.

Fig. 3a und 3b verdeutlichen eine spezielle Ausführungsform des Fadenleitkörpers 12 der Fig. 1 und 2. Der aus hochdichtem Sintermaterial, z.B. mit dem Hauptbestandteil Silizium-Nitrid, bestehende Fadenleitkörper 12 weist einen hülsenförmigen Grundkörper 24 auf, der einen durchgehenden Kanal 28 mit Innenwänden 25 besitzt. Ein gerader Handabschnitt 26 verläuft an der Oberseite des Kanals 28, dort wo der Faden normalerweise kaum zur Anlage kommt. An der unteren Seite des Kanals 28 ist die mit einer durchgehend gleichbleibenden Krümmung ausgebildete Fadenleitfläche L als konvex gekrümmte Rinne 30 ausgebildet, die an einem Ansatz 29 relativ schmal beginnt und seitlich gerundete Flanken 31 besitzt. Nach dem höchsten Punkt der Fadenleitfläche L senkt sich diese nach außen, bis sie schließlich in einem zumindest über einen Teil des Umfangs des Grundkörpers 24 umlaufenden, schräggestellten Kragen 27 ausläuft. Der dem Kragen 27 zugewandte Endbereich des Kanals 28 weitet sich trichterförmig zu einer Mulde 32 (strichliert mit ihrer Begrenzung angedeutet) auf, um dem Faden einen leichten Ablauf entgegen der Wickelrichtung zu gewährleisten, und zwar unabhängig von der Drehrichtung der Hauptwelle 9. Die schrägstehende Stirnseite des Kragens 27 ist mit 34 bezeichnet, die zur Achse des hülsenförmigen Grundkörpers 24 senkrechte, hintere Stirnseite mit 33. Am Außenumfang besitzt der Grundkörper 24 zum Einstecken des Fadenleitkörpers 12 in den Rohrstutzen 11 einen zylindrischen Abschnitt 36. Die Hinterseite des Kragens 27 bildet eine Einsterkbegrenzung 37. Der Fadenleitkörper 12 kann in dem Rohrstutzen in einem Preßsitz festgelegt sein. Denkbar ist aber auch ein Festkleben oder ein Verrasten des Fadenleitkörpers 12. Wichtig ist, daß der Einlauf und der Auslauf des Fadens (strichpunktiert angedeutet) an der Fadenleitfläche L annähernd tangential zum Beginn und zum Ende der Fadenleitfläche L erfolgt und daß der Krümmungsradius der Fadenleitfläche über deren Erstreckung im wesentlichen gleich bleibt, um die Reibungskräfte für den Faden zu vergleichmäßigen.

Der Fadenleitkörper 12 ist ein Formteil aus hochdichtem Sintermaterial, z. B. mit Silizium-Nitrid als Hauptbestandteil. Gegebenenfalls enthält das Sintermaterial ferner zwischen 1 Vol.-% und 8 Vol.-%, vorzugsweise annähernd 2,5 %, Bor-Nitrid und/oder Bor-Karbid und/oder als Additiv Yttrium-Oxid. Der Fadenleitkörper 12 ist mit dieser Form durch isostatisches Heißpreß-Sintern in einem Formhohlraum oder einer Umhüllung, z.B. einer Glaseinkapselung hergestellt, wobei in der Glaseinkapselung ein Vorformling aus Keramik-Rohmaterial mit einer Bor-Karbid oder Bor-Nitridschicht abgedeckt ist, um ein unerwünschtes Eindringen von Glas- oder anderen Bestandteilen in den Vorformkörper zu verhindern. Üblicherweise wird hierbei zunächst eine Aufschlämmung von Silizium-Nitrid-Pulver gebildet, um gröbere Körner auszuscheiden, so daß im Vorformkörper nur mehr Korngrößen von ca. 1 Mikron verbleiben, die letztendlich für die hohe Dichte und Glätte des Fertigprodukts mitverantwortlich sind. Aus Masse kleiner Silizium-Nitridkörner, die mit üblichen Zusätzen für keramisches Sintermaterial versetzt sein können, wird bei moderatem Druck und niedriger Temperatur der Vorformkörper gebildet, dessen Dimension noch geringfügig größer ist als die endgültige Dimension des Fadenleitkörpers 12. Der derart verfestigte Vorformkörper wird dann z.B. in die vorerwähnte Glaseinkapselung eingebracht und unter einen Druck gesetzt, der über das Heißpreß-Sinterverfahren konstant gehalten bleibt. Danach wird zum Sintern über eine beträchtliche Zeitdauer hohe Temperatur aufgebracht, ehe die Einkapselung entfernt und die Oberfläche von Resten der Umhüllung gesäubert wird. Der Fadenleitkörper 12 ist dann einsatzbereit.

Mit einem Fadenleitkörper 12 gemäß den Fig. 3a, 3b wurden Versuche gefahren, um die statische Reibungskraft und den Reibungskoeffizienten für zwei Fadentypen zu bestimmen.

### Beispiel 1:

Der Winkel β (Fig. 1) betrug 45°, während der Umlenkwinkel (180°-α)157o bzw. der Winkel 23° betrug. Gemessen wurde das Verhältnis zwischen Kräften F1 und F2, wobei dieses Verhältnis dem Wert e^{u} gleich ist. Die Kraft F1 trat im Faden zwischen dem Fadenleitkörper 12 und der Speicherfläche 2 auf. Die Kraft F2 trat im Faden zwischen dem Fadenleitkörper 10 und dem Fadenleitkörper 12 auf. Herkömmliches keramisches Sintermaterial, so wie es bisher für Fadenleitflächen eingesetzt wurde, erbrachte für einen Faden einer gängigen Garnzahl einen Wert für F1:F2 von 1,88, während diesselbe Fadenleitfläche L aus hochdichtem Sintermaterial mit Silizium-Nitrid als Hauptbestandteil und ca. 2,5 % Bor-Karbid oder Yttrium-Oxid einen Wert von 1,64 ergab. Dies bedeutet eine Verbesserung um rund 12,7 %.

Bei einem synthetischen Filamentfaden einer gängigen Garnzahl ergab sich bei herkömmlichem Keramikmaterial ein Wert von 2,21, während sich für die gleiche Leitfläche aus dem vorerwähnten hochdichten Sintermaterial für denselben Faden ein Wert von 1,98 ergab. Dies bedeutet eine Verbesserung um rund 10,4 %.

### Beispiel 2:

Bei einem Winkel β von 60° und einem Umlenkwinkel von 177° (α= 13°) ergab sich bei einer Leitfläche aus herkömmlichem keramischem Sintermaterial für einen Baumwollfaden einer gängigen Garnzahl ein Wert von 2,04, während mit demselben Faden an der gleichen Leitfläche aus mit hochdichtem Sintermaterial mit dem Hauptbestandteil Silizium-Nitrid und ca. 2,5 Vol.-% Bor-Karbid oder Yttrium-Oxid ein Wert von 1,75 festgestellt wurde. Dies bedeutet eine Verbesserung um rund 14,2 %.

Unter denselben Bedingungen ergab sich bei einem synthetischen Filamentfaden einer gängigen Garnnummer ein Wert von 2,45, während mit dem hochdichten Sintermaterial ein Wert von 2,17 festgestellt wurde. Dies bedeutet eine Verbesserung um rund 11,4 %.

### Beispiel 3:

(Bestimmung des Reibungskoeffizienten)

Zur Feststellung des Reibungskoeffizienten wurde mit einer Fadenlänge von 2 x 20 cm bei einer Last von ca. 30 cN geprüft, wobei sowohl der Fadenleitkörper als auch der für den Test benutzte Faden nach jedem Testdurchgang mit Alkohol gereinigt wurden. Für den Test wurden ein PES-Faden, d.h. ein Polyester- oder Nylonfaden, und ein Baumwollfaden benutzt, die jeweils mit einer ersten Geschwindigkeit von 100 mm/min. und danach mit einer zweiten Geschwindigkeit von 1000 mm/min. unter Last über die Fadenleitfläche gezogen wurde.

Es wurden jeweils drei Testdurchgänge mit jeder Geschwindigkeit und jedem Faden gefahren.

Dabei zeigte sich die Tendenz, daß der Reibungskoeffizient für den Baumwollfaden mit jedem Testdurchgang geringfügig abnahm, während er mit jedem Testdurchgang bei dem PES-Faden geringfügig zunahm.

Im einzelnen wurden als Mittelwerte aus den jeweils drei gefahrenen Durchgängen ermittelt:

Aus diesen Versuchen ist klar zu entnehmen, daß mit Fadenleitflächen aus als Hauptbestandteil Siliziumnitrid enthaltendem Sintermaterial der Faden trotz des für die Versuche extrem gewählten Umlenkwinkels mechanisch weitaus schonender behandelt wird als auf Fadenleitflächen, die aus herkömmlichem Sintermaterial bestehen. Aus dieser schonenden Behandlung des Fadens resultiert eine Abnahme der Fadenbrüche, die bisher vorwiegend in dem Bereich des Fadenwegs auftraten, in dem die stärkste Umlenkung und damit die stärkste mechanische Beanspruchung für den Faden vorlag. Dies gilt für alle Garnzahlen und Fadenqualitäten, die auf solchen Fadenspeicher- und -liefervorrichtungen verarbeitet werden.

Zusätzlich sichert die mechanische Abriebfestigkeit des hochdichten Sintermaterials mit Silizium-Nitrid als Hauptbestandteil hohe Standzeiten ohne erkennbaren Verschleiß, auch bei besonders abrasiven Fäden (Lurex oder andere Effektfädenbzw. - Garne), un ermöglicht es die hohe mechanische Festigkeit des Sintermaterials, die Fadenleitkörper sehr grazil und leicht auszubilden, was insbesondere beim Fadenleitkörper im Wickelorgan zu wünschenswert geringen bewegten Massen führt. Ein weiterer, positiver Aspekt des hochdichten Sintermaterials ist der Beitrag der Fadenleitflächen zu einer möglichst geringen und gleichmäßigen Fadenabzugsspannung, wie sie für moderne Textilmaschinen günstig ist.

## Patentansprüche

1. Fadenspeicher- und -liefervorrichtung für Textilmaschinen, mit einem eine Speicherfläche bildenden Speicherkörper und einem Wickelorgan für den Faden, wobei das Wickelorgan und das Speicherorgan relativ zueinander verdrehbar sind, um den Faden von einer Zuführseite der Vorrichtung auf die Speicherfläche des Speicherorgans zu bringen und einen Fadenvorrat zu bilden, aus dem der Faden zur Abzugsseite der Vorrichtung abgezogen wird, mit im Fadenweg vom Zuführbereich zum Abzugsbereich angeordneten, als Formteile ausgebildeten Fadenleitkörpern, die mit keramischem Sintermaterial belegte oder aus keramischem Sintermaterial bestehende Fadenleitflächen aufweisen, wobei der Faden an den Fadenleitflächen unter unterschiedlichen Winkeln umgelenkt wird, **dadurch gekennzeichnet**, daß zumindest die Fadenleitfläche (L) mit einem großen Umlenkwinkel (180o-α) an einem hochdichten, durch isostatisches Heißpressen in einer Einkapselung hergestellten Hartstoff-Sinterformteil ausgebildet ist.

2. Fadenspeicher- und - liefervorrichtung nach Anspruch 1, **dadurch gekennzeichnet,** daß der Sinterformteil als Hauptbestandteil einen oder mehrere Hartstoffe der folgenden Elementengruppe enthält:
Si, B, Ti, ZR, Hf, V, Nb, Ta, Cr, Mo, W.

3. Fadenspeicher- und -liefervorrichtung nach Anspruch 1, **dadurch gekennzeichnet,** daß zumindest die Fadenleitfläche (L) mit einem 90° übersteigenden Umlekwinkel (180°-α) an einem hochdichten, durch isostatisches Heißpressen in einer Einkapselung hergestellten Hartstoff-Sinterformteil ausgebildet ist.

4. Fadenspeicher- und -liefervorrichtung nach Anspruch 2, **dadurch gekennzeichnet,** daß der Sinterformteil als Hauptbestandteil einen oder mehrere Nitrid-, Karbid- und/oder Karbonitrid-Hartstoffe der folgenden Elementengruppe enthält:
Si, B, Ti, Zr, Hf, V, Nb, Ta, Cr, Mo, W.

5. Fadenspeicher- und -liefervorrichtung nach Anspruch 4, **dadurch gekennzeichnet,** daß der die Leitfläche (L) bildende hochdichte Sinterformteil neben Silicium-Nitrid als Hauptbestandteil zwischen 1Vol.-% und 8Vol.-%,vorzugsweise ca. 2,5Vol.-%, Bor-Nitrid und/oder Bor-Karbid und/oder als wenigstens ein Additiv Yttrium-Oxid enthält.

6. Fadenspeicher- und -liefervorrichtung nach Anspruch 1, **dadurch gekennzeichnet,** daß entlang des gesamten Fadenwegs weitere, gegebenenfalls alle, Fadenleitflächen (L) an hochdichten, durch isostatisches Heißpressen in einer Einkapselung hergestellten Hartstoff-Sinterformteilen ausgebildet sind.

7. Fadenspeicher- und -liefervorrichtung nach Anspruch 6, **dadurch gekennzeichnet**, daß die Sinterformteile als Hauptbestandteil einen oder mehreren Hartstoffe der folgenden Elementengruppe enthält:
Si, B, Ti, Zr, Hf, V, Nb, Ta, Cr, Mo, W.

8. Fadenspeicher- und -liefervorrichtung nach Anspruch 6, **dadurch gekennzeichnet**, daß die Sinterformteile als Hauptbestandteil einen oder mehrere der Nitrid-, Karbid- und/oder Karbonitrid-Hartstoffe der folgenden Elementengruppe enthalten:
Si, B, Ti, Zr, Hf, V, Nb, Ta, Cr, Mo, W.

9. Fadenspeicher- und -liefervorrichtung nach den Ansprüchen 1 bis 8, wobei das Speicherorgan trommelförmig ausgebildet ist und einen als Fadenleitfläche dienenden Abzugsrand für den Faden aufweist, **dadurch gekennzeichnet,** daß am Abzugsrand (4) des Speicherorgans (S) eine Beschichtung oder ein Einsatzring (16) aus hochdichtem, durch isostatisches Heißpressen in einer Einkapselung hergestelltem Hartstoff-Sintermaterial vorgesehen ist.

10. Fadenspeicher - und - liefervorrichtung nach Anspruch 9, **dadurch gekennzeichnet,** daß die Beschichtung oder der Einsatzring (16) als hochdichter Sinterformteil ausgebildet ist und als Hauptbestandteil einen oder mehrere Hartstoffe der folgenden Elementengruppe enthält:
Si, B, Ti, Zr, Hf, V, Nb, Ta, Cr, Mo, W.

11. Fadenspeicher- und -liefervorrichtung nach Anspruch 9, **dadurch gekennzeichnet,** daß die Beschichtung oder der Einsatzring (16) aus hochdichtem Sintermaterial besteht, das als Hauptbestandteil einen oder mehrere Karbid-, Nitrid- und/oder Karbonitrid-Hartstoffe der folgenden Elementengruppe aufweist:
Si, B, Ti, Zr, Hf, V, Nb, Ta, Cr, Mo, W.

12. Fadenspeicher- und -liefervorrichtung nach den Ansprüchen 1 bis 11, wobei das Speicherorgan stillstehend angeordnet und das Wickelorgan ein von einer hohlen, mit einem Drehantrieb verbundenen Hauptwelle in etwa radial nach außen bis über die Speicherfläche des benachbarten Speicherorgans stehender Rohrstutzen ist, der im freien Ende den Fadenleitkörper mit der einen über 90° betragenden Umlenkwinkel für den aus der Hauptwelle zur Speicherfläche verlaufenden Faderdefinierenden Leitfläche aufweist, **dadurch gekennzeichnet,** daß der Fadenleitkörper (12) ein hochdichter Sinterformteil ist, in dem die Fadenleitfläche (L) an der Innenwand (25) eines Kanals (28) als konvex gekrümmte Rinne (13) ausgebildet ist, deren Anfangs- und Endbereiche in etwa mit der Fadenlaufrichtung zum und vom Fadenleitkörper (12) fluchten.

13. Fadenspeicher- und -liefervorrichtung nach Anspruch 12, **dadurch gekennzeichnet,** daß die Krümmung der Rinne (30) - in einem Längsschnitt durch den Fadenleitkörper (12) gesehen - über den Umlenkwinkel mit gleichbleibendem Krummungsradius ausgebildet ist.

14. Fadenspeicher- und -liefervorrichtung nach den Ansprüchen 12 und 13, **dadurch gekennzeichnet,** daß der Endbereich der Rinne (30) als trichterförmige Mulde (32) ausgebildet ist, die sich - bezogen auf die Mitte des Kanals (28) - im Bogenmaß über annähernd 160° erstreckt.

15. Fadenspeicher- und -liefervorrichtung nach den Ansprüchen 12 bis 14, **dadurch gekennzeichnet,** daß der Fadenleitkörper (12) als Hülse mit einem zylindrischen Außenabschnitt (36) und einem gegenüber der Achse des Außenabschnitts schräggestellten Kragen (27) ausgebildet ist, der als Einfassung der Mulde (32) zumindest über einen Teil des Umfangs des zylindrischen Abschnitts (36) nach außen vorsteht und eine Einsteckbegrenzung (37) für den Fadenleitkörper (12) bildet.

## Claims

1. Thread storage and delivery apparatus for textile machines, with a storage body forming a storage face, with a winding member for the thread, the winding member and the storage member being rotatable relative to one another, in order to bring the thread from a feed side of the apparatus onto the storage face of the storage member and to form a thread stock, from which the thread is drawn off to the draw-off side of the apparatus, and with thread-guide bodies which are arranged in the thread path from the feed region to the draw-off region and are designed as mouldings and which have thread-guide faces covered with ceramic sintered material or consisting of ceramic sintered material, the thread being deflected at different angles on the thread-guide faces, characterised in that at least the thread-guide face (L) is formed with a large deflection angle (180°-α) on a high-density hard-material sintered moulding produced by isostatic hot pressing in an encapsulation.

2. Thread storage and delivery apparatus according to Claim 1, characterised in that the sintered moulding contains as principle constituent one or more hard materials of the following group of elements:
Si, B, Ti, ZR, Hf, V, Nb, Ta, Cr, Mo, W.

3. Thread storage and delivery apparatus according to Claim 1, characterised in that at least the thread-guide face (L) is formed with a deflection angle exceeding 90° (180°-α) on a high-density hard-material sintered moulding produced by isostatic hot pressing in an encapsulation.

4. Thread storage and delivery apparatus according to Claim 2, characterised in that the sintered moulding contains as principle constituent one or more nitride, carbide and/or carbonitride hard materials of the following group of elements:
Si, B, Ti, Zr, Hf, V, Nb, Ta, Cr, Mo, W.

5. Thread storage and delivery apparatus according to Claim 4, characterised in that the high-density sintered moulding forming the guide face (L) contains as principle constituent, in addition to silicon nitride, between 1% by volume and 8% by volume, preferably ap- proximately 2.5% by volume, of boron nitride and/or boron carbide and/or, as at least one additive, yttrium oxide.

6. Thread storage and delivery apparatus according to Claim 1, characterised in that further, if appropriate all, thread-guide faces (L) are formed along the entire thread path on high-density hard-material sintered mouldings produced by isostatic hot pressing in an encapsulation.

7. Thread storage and delivery apparatus according to Claim 6, characterised in that the sintered mouldings contains [sic] as principle constituent one or more hard materials of the following group of elements:
Si, B, Ti, Zr, Hf, V, Nb, Ta, Cr, Mo, W.

8. Thread storage and delivery apparatus according to Claim 6, characterised in that the sintered mouldings contain as principle constituent one or more of the nitride, carbide and/or carbonitride hard materials of the following group of elements:
Si, B, Ti, Zr, Hf, V, Nb, Ta, Cr, Mo, W.

9. Thread storage and delivery apparatus according to Claims 1 to 8, the storage member being made drum-shaped and having for the thread a draw-off edge serving as a thread-guide face, characterised in that a coating or an insert ring (16) consisting of high-density hard sintered material produced by isostatic hot pressing in an encapsulation is provided at the draw-off edge (4) of the storage member (S).

10. Thread storage and delivery apparatus according to Claim 9, characterised in that the coating or the insert ring (16) is designed as a high-density sintered moulding and contains as principle constituent one or more hard materials of the following group of elements:
Si, B, Ti, Zr, Hf, V, Nb, Ta, Cr, Mo, W.

11. Thread storage and delivery apparatus according to Claim 9, characterised in that the coating or the insert ring (16) consists of high-density sintered material which has as principle constituent one or more carbide, nitride and/or carbonitride hard materials of the following group of elements:
Si, B, Ti, Zr, Hf, V, Nb, Ta, Cr, Mo, W.

12. Thread storage and delivery apparatus according to Claims 1 to 11, the storage member being arranged stationary and the winding member being a tubular connection piece which projects from a hollow main shaft, connected to a rotary drive, approximately radially outwards above the storage face of the adjacent storage member and which, in the free end, has the thread-guide body with the guide face defining a deflection angle amounting to more than 90° for the thread running out of the main shaft to the storage face, characterised in that the thread-guide body (12) is a high-density sintered moulding, in which the thread-guide face (L) is formed on the inner wall (25) of a channel (28) as a convexly curved conduit (13), the initial and end regions of which are approximately in alignment with the thread running direction to and from the thread-guide body (12).

13. Thread storage and delivery apparatus according to Claim 12, characterised in that the curvature of the conduit (30) is formed with a constant radius of curvature over the deflection angle, as seen in a longitudinal section through the thread-guide body (12).

14. Thread storage and delivery apparatus according to Claims 12 and 13, characterised in that the end region of the conduit (30) is designed as a funnel-shaped bowl (32) which extends over approximately 160° in radian measure in relation to the centre of the channel (28).

15. Thread storage and delivery apparatus according to Claims 12 to 14, characterised in that the thread-guide body (12) is designed as a sleeve with a cylindrical outer portion (36) and a collar (27) which is inclined relative to the axis of the outer portion and which, as a surround of the bowl (32), projects outwards at least over some of the circumference of the cylindrical portion (36) and forms a plug-in limitation (37) for the thread-guide body (12).

## Revendications

1. Dispositif accumulateur et débiteur de fil pour machines textiles, comprenant un corps accumulateur formant une surface accumulatrice et un organe enrouleur pour le fil, l'organe enrouleur et l'organe accumulateur pouvant tourner l'un par rapport à l'autre pour faire passer le fil d'un côté d'acheminement du dispositif à la surface accumulatrice de l'organe accumulateur, et former une réserve de fil d'où le fil est dévidé vers le côté de sortie du dispositif, des corps de guidage du fil, constitués par des pièces moulées, disposés sur le trajet du fil entre la zone d'amenée et la zone de sortie, qui présentent des surfaces de guidage du fil revêtues d'une matière céramique frittée ou constitués d'une matière céramique frittée, le fil subissant des changements de direction de différents angles sur les surfaces de guidage du fil, caractérisé en ce qu'au moins la surface (L) de guidage du fil est formée avec un grand angle de renvoi (180° - α.) sur une pièce moulée frittée en matière de haute dureté de haute densité, fabriquée par compression isostatique à chaud dans une casette.(encapsulation)

2. Dispositif accumulateur et débiteur de fil selon la revendication 1, caractérisé en ce que la pièce moulée frittée comprend, comme constituant principal une ou plusieurs matières de haute dureté comprises dans les éléments du groupe suivant :
Si, B, Ti, Zr, Hf, V, Nb, Ta, Cr, Mo, W

3. Dispositif accumulateur et débiteur de fil selon la revendication 1, caractérisé en ce qu'au moins la surface (L) de guidage du fil présentant un angle de renvoi (180° - α.) supérieur à 90°, est formée sur une pièce moulée frittée en matière de haute dureté, de haute densité, fabriquée par compression isostatique à chaud dans une casette. (encapsulation )

4. Dispositif accumulateur et débiteur de fil selon la revendication 2, caractérisé en ce que la pièce moulée frittée contient, comme constituant principal, une ou plusieurs matières de haute dureté constituées par des nitrures, carbures et/ou carbonitrures des éléments du groupe suivant :
Si, B, Ti, Zr, Hf, V, Nb, Ta, Cr, Mo, W

5. Dispositif accumulateur et débiteur de fil selon la revendication 4, caractérisé en ce que la pièce moulée frittée de haute densité qui forme la surface de guidage (L) contient comme constituant principal en dehors du nitrure de silicium, entre 1 % en volume et 8 % en volume, de préférence environ 2,5 en volume, de nitrure de bore et/ou de carbure de bore et/ou d'oxyde d'yttrium, au moins comme additif.

6. Dispositif accumulateur et débiteur de fil selon la revendication 1, caractérisé en ce que, d'autres et éventuellement toutes les surfaces (L) de guidage du fil situées sur la longueur de l'ensemble du trajet du fil sont formées de pièces moulées frittées en matière de haute dureté de haute densité fabriquées par compression isostatique à chaud dans une casette.

7. Dispositif accumulateur et débiteur de fil selon la revendication 6, caractérisé en ce que les pièces moulées frittées contiennent comme constituant principal une ou plusieurs matières de haute dureté comprises dans les éléments du groupe suivant :
Si, B, Ti, Zr, Hf, V, Nb, Ta, Cr, Mo, W

8. Dispositif accumulateur et débiteur de fil selon la revendication 6, caractérisé en ce que les pièces moulées contiennent, comme constituant principal, une ou plusieurs matières de haute dureté constituées par des nitrures, carbures et/ou carbonitrures des éléments du groupe suivant :
Si, B, Ti, Zr, Hf, V, Nb, Ta, Cr, Mo, W

9. Dispositif accumulateur et débiteur de fil selon les revendications 1 à 8, dans lequel l'organe accumulateur a la configuration d'un tambour et présente un bord de sortie du fil qui sert de surface de guidage du fil, caractérisé en ce que, sur le bord de sortie (4) de l'organe accumulateur (S), est prévue une enduction ou une bague rapportée (16) faite d'une matière frittée de haute dureté de haute densité, fabriquée par compression isostatique à chaud dans une cassette.

10. Dispositif accumulateur et débiteur de fil selon la revendication 9, caractérisé en ce que l'enduction ou la bague rapportée (16) est constituée par une pièce moulée frittée de haute densité et contient, comme constituant principal, une ou plusieurs matières de haute dureté comprises dans les éléments du groupe suivant :
Si, B, Ti, Zr, Hf, V, Nb, Ta, Cr, Mo, W

11. Dispositif accumulateur et débiteur de fil selon la revendication 9, caractérisé en ce que l'enduction ou la bague rapportée (16) est constituée par une matière frittée de haute densité qui contient, comme constituant principal, une ou plusieurs matières de haute dureté constituées par des carbures, nitrures et/ou carbonitrures des éléments du groupe suivant :
Si, B, Ti, Zr, Hf, V, Nb, Ta, Cr, Mo, W

12. Dispositif accumulateur et débiteur de fil selon les revendications 1 à 11, dans lequel l'organe accumulateur est agencé fixe et l'organe enrouleur est un support tubulaire, s'étendant à peu près radialement vers l'extérieur jusqu'au-delà de la surface accumulatrice de l'organe accumulateur adjacent, en partant d'un arbre principal creux relié à l'entraînement en rotation, ce support présentant, dans l'extrémité libre le corps de guidage du fil muni de la surface de guidage qui définit l'angle de renvoi d'amplitude supérieur à 90° agissant sur le fil qui défile de l'arbre principal à la surface accumulatrice, caractérisé en ce que le corps (12) de guidage du fil est une pièce moulée frittée de haute densité dans laquelle la surface (L) de guidage du fil est formée sur la paroi intérieure (25) d'un canal (28) sous la forme d'une gouttière incurvée convexe (13) dont les régions initiale et terminale sont dans l'alignement de la direction de défilement du fil arrivant au corps (12) de guidage du fil et en partant.

13. Dispositif accumulateur et débiteur de fil selon la revendication 12, caractérisé en ce que la courbure de la gouttière (30) - considérée dans une coupe longitudinale du corps (12) de guidage du fil - présente un rayon de courbure constant sur tout l'angle de renvoi.

14. Dispositif accumulateur et débiteur de fil selon les revendications 12 et 13, caractérisé en ce que la région terminale de la gouttière (30) forme un auget (32) en forme d'entonnoir, qui s'étend, en mesure d'arc, sur plus d'environ 160° - rapportée au milieu du canal (28).

15. Dispositif accumulateur et débiteur de fil selon les revendications 12 à 14, caractérisé en ce que le corps (12) de guidage du fil est constitué par un manchon possédant un segment extérieur cylindrique (33) et une collerette (27) disposée obliquement par rapport à l'axe du segment extérieur, qui fait saillie vers l'extérieur pour former un entourage autour de l'auget (32) du moins sur une partie de la circonférence du segment cylindrique (36) et forme une limitation d'enfoncement (37) pour le corps (12) de guidage du fil.
